# DEMANDE DE BREVET EUROPEEN

(11) **EP 1 175 859 A1**
(43) Date de publication de la demande: **30.01.2002**
(21) Numéro de dépôt: 00450012.0
(22) Date de dépôt: 25.07.2000
(51) Int. Cl.: A47F 5/08, F16B 21/08

(54) **Insert pour support de présentation murale**

(71) Demandeur: Sarl Designa, 40110 Morcenx (FR)
(72) Inventeur: Lauthers, Staffan, Ousse Suzan, 40110 Morcenx (FR)
(74) Mandataire: Thébault, Jean-Louis

(57) **Abrégé**

- L'invention concerne un insert pour support de présentation murale.
- L'objet de l'invention est un insert, du type comprenant un élément tubulaire rapporté dans un évidement cylindrique (7) d'un panneau (6) et dans lequel est susceptible d'être reçue l'extrémité d'un accessoire-support (14) de présentation, caractérisé en ce que ledit élément tubulaire comprend un corps cylindrique (4) de diamètre correspondant à celui dudit évidement (7), pourvu de moyens (5) de retenue en position d'encastrement dans ledit évidement et dont la section interne (9) est non circulaire, l'extrémité visible dudit corps faisant saillie et étant solidaire d'une collerette (2) formant rosette entourant l'orifice d'entrée (10) de l'insert et en ce que ladite collerette (2) est, sur sa face tournée vers le panneau (6), prolongée par un téton (3) de calage angulaire, reçu dans un évidement (20) ménagé dans ledit panneau parallèlement au logement (7) de l'insert.
- Application à la présentation de marchandises sur panneaux.

## Description

La présente invention a trait aux systèmes de présentation murale de marchandises diverses dans des espaces de vente, par exemple dans le domaine de l'habillement, des articles ménagers, de sport, de loisir, de bricolage, de jardinage, etc...

Plus précisément, ces systèmes comprennent des panneaux, mobiles ou fixés sur des parois, et munis de moyens d'accrochage ou fixation de divers supports de présentation de la marchandise.

L'invention concerne plus particulièrement les panneaux du type comportant de place en place sur l'une de leurs faces des inserts de réception support d'éléments amovibles supportant les objets à présenter.

Généralement, ces inserts sont constitués de tronçons de tube fixés à demeure par l'intermédiaire d'une plaque de fixation rapportée sur l'arrière du panneau, chaque accessoire étant engagé par une extrémité dans un insert et y étant retenu en position correcte par des moyens appropriés.

Un tel dispositif n'est pas économique du fait de sa relative complexité puisqu'il faut prévoir des moyens de fixation sur le panneau et des moyens de retenue et blocage en rotation des accessoires engagés dans l'insert dont le logement récepteur est cylindrique. Ce dispositif n'est pas non plus pratique et souple d'emploi, car sa fixation et son démontage nécessite l'accès derrière le panneau sur lequel il est monté.

La présente invention vise précisément à pallier les inconvénients de ce type d'insert en proposant un insert de conception plus simple, plus économique et plus pratique d'emploi.

A cet effet, l'invention a pour objet un insert pour support de présentation murale, du type comprenant un élément tubulaire rapporté dans un évidement cylindrique d'un panneau et dans lequel est susceptible d'être reçue l'extrémité d'un accessoire-support de présentation, caractérisé en ce que ledit élément tubulaire comprend un corps cylindrique de diamètre correspondant à celui dudit évidement, pourvu de moyens de retenue en position d'encastrement dans ledit évidement et dont la section interne est non circulaire, l'extrémité visible dudit corps faisant saillie et étant solidaire d'une collerette formant rosette entourant l'orifice d'entrée de l'insert et en ce que ladite collerette est, sur sa face tournée vers le panneau, prolongée par un téton de calage angulaire reçu dans un évidement ménagé dans ledit panneau parallèlement au logement de l'insert.

Suivant un mode de réalisation, l'insert est constitué d'un élément monobloc en matière plastique moulée. Sa section interne est avantageusement elliptique ou analogue, ainsi que celle de l'extrémité des accessoires susceptibles d'être engagés dans l'insert et la collerette externe présente également une forme elliptique ou analogue, dont le grand axe coïncide avec celui de ladite section elliptique.

De préférence, ledit téton de calage angulaire est aligné sur le grand axe de la collerette et disposé, l'insert étant en place, au dessus de l'orifice d'engagement de l'accessoire.

Le téton est avantageusement muni de moyens de retenue, du type de ceux ménagés sur ledit corps d'insert, par exemple des nervures en saillie.

Le téton est de préférence prolongé d'une partie de diamètre réduit formant guide d'insertion dans le logement récepteur du panneau.

De même, le corps de l'insert est avantageusement prolongé, côté intérieur, par une partie tubulaire dépassant sur l'autre face du panneau et servant à améliorer la tenue mécanique de l'insert.

Ladite partie tubulaire est ouverte à son extrémité et munie partiellement ou non d'un retour interne.

Un tel insert est particulièrement simple de conception et de réalisation.

Il est monobloc et ne nécessite aucun organe auxiliaire de mise en place et de positionnement correct, ce dernier étant assuré par la prévision du téton de calage qui évite toute rotation de l'insert dans son logement.

L'insert est pratique d'emploi et se met instantanément en place. De plus, la forme elliptique de son orifice d'entrée, de sa collerette faisant office de rosette et de l'accessoire destiné à y être inséré et dont toute la section peut être elliptique, contribue à conférer à l'ensemble de ces moyens de présentation sur panneau un aspect à la fois sobre et esthétique du meilleur effet.

D'autres caractéristiques et avantages ressortiront de la description qui va suivre d'un mode de réalisation du dispositif de l'invention, description donnée à titre d'exemple uniquement et en regard des dessins annexés sur lesquels :
- Figure 1 est une vue en élévation, de face, d'un insert conforme à l'invention ;
- Figure 2 est une vue en élévation, arrière, de l'insert de la figure 1 ;
- Figure 3 est une vue en perspective de trois-quarts arrière de l'insert ;
- Figure 4 est une vue de droite de l'insert de la figure 1 ;
- Figure 5 est une vue de dessous de l'insert de la figure 4 ;
- Figure 6 est une vue en coupe suivant la ligne VI-VI de l'insert de la figure 4, et
- Figures 7 à 9 illustrent trois accessoires de formes différentes engagés dans un insert du type des figures 1 à 6.

L'insert représenté sur les figures 1 à 6 est constitué d'une pièce monobloc moulée en une matière plastique de rigidité appropriée.

Cette pièce comprend un corps tubulaire 1, une collerette 2 de forme elliptique ou analogue, solidaire de l'une des extrémités du corps 1 et un téton 3 de calage angulaire de l'insert en position.

Plus précisément et conformément au mode de réalisation représenté, le corps tubulaire 1 comprend une partie 4 de forme générale externe cylindrique munie de nervures en saillie 5 coaxiales de section triangulaire, et s'étendant sur une longueur correspondant sensiblement à l'épaisseur du panneau, représenté en tiretés en 6 sur la figure 4, dans lequel est engagé à force l'insert, dans un évidement cylindrique 7 ménagé à cet effet, de part en part dudit panneau 6.

Le diamètre de l'évidement 7 est très légèrement inférieur au diamètre maximal D des nervures 5 (figure 5).

La partie 4 est prolongée, d'un côté, par la collerette 2 et, de l'autre côté, par une partie 8 de contour général externe elliptique ou analogue dont le grand axe coïncide avec le grand axe de la collerette 2. En outre, le petit axe de la partie 8 sera de préférence légèrement inférieur au petit axe de l'accessoire support destiné à être reçu dans cette partie, afin de maintenir correctement cet accessoire.

L'évidement interne 9 du corps 1 est elliptique ou analogue, et définit un orifice 10 d'entrée de l'insert (figure 1) présentant un grand axe et un petit axe confondus avec ceux de la collerette 2.

L'extrémité externe de la partie 8 présente, excepté en partie supérieure, un retour interne 11 de la paroi, définissant un orifice 12 de forme oblongue.

La partie 8 présente en outre, en partie supérieure, l'insert étant en position (figure 4) sur un panneau 6, une épaisseur de paroi 13 supérieure, à des fins de rigidification du fourreau formé par le corps 1 lorsqu'un accessoire, tel que celui illustré en 14 sur la figure 7, est introduit par l'une de ses extrémités dans l'insert.

La configuration particulière de la partie 8 du corps de l'insert est dictée par deux impératifs majeurs : la réduction de la quantité de matière pour la réalisation de l'insert, tout en renforçant les propriétés mécaniques du fourreau (1) d'encastrement de l'accessoire dans le panneau 6.

C'est en effet dans la partie supérieure (13) dudit fourreau 1 que vont se concentrer les contraintes de compression lorsque l'accessoire est chargé.

La partie 8 est dégarnie sur ses deux flancs (en 15, figure 2) en conformant en conséquence le moule.

Sur les figures 3 à 5, on a représenté en 18 et 19 deux zones de nervures arasées, correspondant à deux zones particulièrement sollicitées par les contraintes de compression, afin d'éviter à ces endroits l'écrasement des nervures 5. Ceci assure en outre une réduction du jeu de l'insert dans son logement 7 et donc une fixation plus ferme.

Le téton 3 a son axe de préférence aligné sur le grand axe de la collerette elliptique 2 et comporte une partie 3a nervurée analogue à la partie 4 et de diamètre très légèrement inférieur à celui d'un trou récepteur 20 (figure 4) ménagé dans le panneau 6 parallèlement au trou 7 et au dessus de ce dernier.

La partie 3a est prolongée par une partie 3b de diamètre sensiblement réduit, servant au guidage lors de la mise en place de l'insert sur un panneau 6.

Le diamètre du téton 3 est notablement inférieur à celui du corps 1.

La mise en place de l'insert sur un panneau 6 est très simple et quasi instantanée.

L'insert est présenté en engageant le corps 1 dans un trou 7, le téton 3 étant positionné au dessus du corps 1.

La partie 3b sert de guide pour l'engagement correct, en aveugle, de la partie nervurée 3a dans le trou 20.

L'insert est alors engagé à force jusqu'à ce que la collerette 2 se plaque contre la face avant du panneau 6. Pour obtenir un bon plaquage de la collerette, la face interne de celle-ci est avantageusement conformée légèrement concave, la périphérie de la collerette, qui fait office de rosette, étant ainsi en contact parfait avec le panneau.

Les parties 8 et 3b respectivement font saillies de l'autre côté du panneau 6.

La collerette 2 cache le téton 3 de guidage, et peut également servir à cacher une tête de vis de fixation du panneau 6 à un mur par exemple.

La partie dépassante 8 du corps 1 permet d'allonger la surface portante entre insert et l'extrémité, bien entendu conformée pour épouser au moins partiellement l'espace interne du corps 1, de l'accessoire encastré dans l'insert.

Sur les figures 7 à 9, on a représenté à titre simplement illustratif divers types d'accessoires 14, 16, 17, servant à différents usages et ayant tous comme caractéristique commune d'avoir une extrémité d'encastrement 21 de forme appropriée et occupant toute la section de l'orifice d'entrée 10 d'un insert.

Le retour interne 11 sert de butée à l'enfoncement de l'accessoire dans l'insert. L'orifice 12 permet l'évacuation de l'air lors de l'enfoncement de l'accessoire dans le corps 1.

L'extrémité de l'accessoire peut comporter en partie supérieure un crochet en saillie vers le haut susceptible de venir en butée contre la partie 13 du corps 8 et retenir ainsi prisonnier l'accessoire.

Un tel crochet peut être ménagé notamment sur des accessoires devant supporter des charges importantes, de tels accessoires étant par ailleurs avantageusement conformés de façon à présenter un prolongement en appui contre la façade du panneau porte-insert, en dessous de l'insert, pour une meilleure tenue et stabilité de l'accessoire.

Avantageusement, l'axe de l'évidement central 9 du corps 1 sera très légèrement incliné sur l'horizontale, en étant plongeant vers l'arrière du panneau 6, afin d'avoir un positionnement bien à l'horizontale de l'accessoire, tel que l'accessoire 16 de la figure 8, et, ce, malgré le poids de la marchandise supportée par l'accessoire et pour compenser le fait que le diamètre de l'extrémité encastrée dudit accessoire soit très légèrement inférieur à celui dudit évidement 9 pour permettre l'emboîtement.

La collerette 2 peut bien entendu avoir des formes et dimensions quelconques, et être ovale, circulaire, carrée, rectangulaire ou autre.

La section de l'évidement interne 9 du corps, et donc celle également de l'extrémité d'encastrement des accessoires-supports, peut avoir une forme différente tout en permettant un calage angulaire précis et stable entre l'accessoire et l'insert.

L'insert peut être réalisé en toute matière appropriée, par moulage ou toute autre technique.

## Revendications

1. Insert pour support de présentation murale, du type comprenant un élément tubulaire rapporté dans un évidement cylindrique (7) d'un panneau (6) et dans lequel est susceptible d'être reçue l'extrémité d'un accessoire-support (14) de présentation, **caractérisé en ce que** ledit élément tubulaire comprend un corps cylindrique (4) de diamètre correspondant à celui dudit évidement (7), pourvu de moyens (5) de retenue en position d'encastrement dans ledit évidement et dont la section interne (9) est non circulaire, l'extrémité visible dudit corps faisant saillie et étant solidaire d'une collerette (2) formant rosette entourant l'orifice d'entrée (10) de l'insert et **en ce que** ladite collerette (2) est, sur sa face tournée vers le panneau (6), prolongée par un téton (3) de calage angulaire, reçu dans un évidement (20) ménagé dans ledit panneau parallèlement au logement (7) de l'insert.

2. Insert suivant la revendication 1, **caractérisé en ce qu'**il est constitué d'un élément monobloc en matière plastique moulée.

3. Insert suivant la revendication 1 ou 2, **caractérisé en ce que** ladite section interne (9) est elliptique, de même que l'extrémité (21) des accessoires (14, 16, 17) susceptibles d'être engagés dans ledit insert.

4. Insert suivant la revendication 3, **caractérisé en ce que** ladite collerette (2) présente une forme elliptique dont le grand axe coïncide avec celui de ladite section interne elliptique (9).

5. Insert suivant l'une des revendications 1 à 4, **caractérisé en ce que** ledit téton de calage angulaire (3) est aligné sur le grand axe de la collerette (2) et disposé, l'insert étant en place, au dessus de l'orifice d'entrée (10) de l'insert.

6. Insert suivant l'une des revendications 1 à 5, **caractérisé en ce que** lesdits moyens de retenue en position d'encastrement dudit corps (4) sont constitués par des nervures en saillie (5).

7. Insert suivant la revendication 5 ou 6, **caractérisé en ce que** ledit téton de calage angulaire (3) est muni de nervures en saillie (3a) de retenue.

8. Insert suivant l'une des revendications 5 à 7, **caractérisé en ce que** ledit téton de calage angulaire (3) est prolongé par une partie (3b) de diamètre réduit.

9. Insert suivant l'une des revendications 1 à 8, **caractérisé en ce que** ledit corps (4) d'insert est prolongé, côté intérieur, par une partie tubulaire (8) dépassant sur l'autre face du panneau (6) et servant à améliorer la tenue mécanique de l'insert.

10. Insert suivant la revendication 9, **caractérisé en ce que** ladite partie tubulaire (8) est ouverte (12) à son extrémité et munie partiellement ou non d'un retour interne (11).

11. Insert suivant la revendication 9 ou 10, **caractérisé en ce que** ladite partie tubulaire (8) comporte dans sa partie supérieure, l'insert étant en place, une zone d'épaisseur de paroi (13) renforcée.
